# EUROPÄISCHE PATENTSCHRIFT

(11) **EP 3 078 074 B1**
(45) Veröffentlichungstag und Bekanntmachung des Hinweises auf die Patenterteilung: **06.01.2021**
(21) Anmeldenummer: 14798702.8
(22) Anmeldetag: 06.11.2014
(51) Int. Cl.: H01P 1/205, H01P 5/04

(54) **HOCHFREQUENZFILTER IN KOAXIALER BAUWEISE**
HIGH FREQUENCY FILTER HAVING A COAXIAL STRUCTURE
FILTRE HAUTE FRÉQUENCE À STRUCTURE COAXIALE

(30) Priorität: 05.12.2013 DE 102013020428
(43) Veröffentlichungstag der Anmeldung: 12.10.2016
(73) Patentinhaber: TELEFONAKTIEBOLAGET LM ERICSSON (PUBL), 164 83 Stockholm (SE)
(72) Erfinder: ROTTMOSER, Franz, 83135 Schechen (DE); NITA, Jens, Rosenheim (DE)
(74) Vertreter: Flach Bauer Stahl Patentanwälte Partnerschaft mbB
(86) Internationale Anmeldenummer: PCT/EP2014/002975
(87) Internationale Veröffentlichungsnummer: WO 2015/082033

(56) Entgegenhaltungen:
- EP-A1- 0 441 590
- EP-A1- 1 732 158
- EP-A1- 2 544 297
- WO-A1-2009/056813
- JP-A- 2004 200 892
- US-A1- 2005 040 916
- US-B1- 6 611 183

## Beschreibung

Die Erfindung betrifft ein Hochfrequenzfilter in koaxialer Bauweise, insbesondere nach Art einer Hochfrequenzweiche (wie zum Beispiel Duplexweiche) oder eines Bandpassfilters bzw. Bandsperrfilters.

In funktechnischen Anlagen, beispielsweise im Mobilfunkbereich, wird häufig für Sende- und Empfangssignale eine gemeinsame Antenne benutzt. Dabei verwenden die Sende- und Empfangssignale jeweils unterschiedliche Frequenzbereiche, und die Antenne muss zum Senden und Empfangen in beiden Frequenzbereichen geeignet sein. Zur Trennung der Sende- und Empfangssignale ist deshalb eine geeignete Frequenzfilterung erforderlich, mit der einerseits die Sendesignale vom Sender zur Antenne und andererseits die Empfangssignale von der Antenne zum Empfänger weitergeleitet werden. Zur Aufteilung der Sende- und Empfangssignale werden heutzutage unter anderem Hochfrequenzfilter in koaxialer Bauweise eingesetzt.

Beispielsweise kann ein Paar von Hochfrequenzfiltern eingesetzt werden, die beide ein bestimmtes Frequenzband durchlassen (Bandpassfilter) . Alternativ kann ein Paar von Hochfrequenzfiltern verwendet werden, die beide ein bestimmtes Frequenzband sperren (Bandsperrfilter). Ferner kann ein Paar von Hochfrequenzfiltern verwendet werden, von denen ein Filter Frequenzen unterhalb einer Frequenz zwischen Sende- und Empfangsband durchlässt und Frequenzen oberhalb dieser Frequenz sperrt (Tiefpassfilter), und das andere Filter Frequenzen unterhalb einer Frequenz zwischen Sende- und Empfangsband sperrt und darüber liegende Frequenzen durchlässt (Hochpassfilter). Auch weitere Kombinationen aus den soeben genannten Filtertypen sind denkbar. Hochfrequenzfilter werden häufig in Form von koaxialen TEM-Resonatoren hergestellt. Diese Resonatoren können kostengünstig und wirtschaftlich aus Fräs- oder Gussteilen gefertigt werden und sie gewährleisten eine hohe elektrische Güte sowie eine relativ große Temperaturstabilität.

Aus der Vorveröffentlichung "Hunter I. C. (Ian C.) Theory and design of microwave filters.- (IEE electromagnetic waves series; no. 48) 1. Microwave filters, ISBN 0 85296 777 2, Abschnitt 5.8" sind koaxiale Resonatorfilter mit einer Vielzahl von miteinander gekoppelten Einzelresonatoren bekannt.

Aus der Veröffentlichung "A General Design Procedure for Bandpass Filters Derived from Low Pass Prototype Elements: Part II", K.V. Puglia, Microwave Journal, Januar 2001, Seiten 114 ff, sind Hochfrequenzfilter bekannt, welche ein Außenleitergehäuse umfassen, in dem mehrere koaxiale Hohlräume ausgebildet sind, in denen jeweils ein Innenleiter in der Form eines Innenleiterrohrs angeordnet ist. Hierdurch wird eine Vielzahl von nebeneinander angeordneten Resonatoren gebildet, wobei benachbarte Resonatoren elektrisch über Koppelöffnungen miteinander verkoppelt sind. Das Außenleitergehäuse derartiger Hochfrequenzfilter wird heutzutage meist in Guss- oder Frästechnik hergestellt, wobei durch entsprechende Wahl oder Größe und Form der Koppelöffnungen sowie des Abstandes zwischen benachbarten Resonatoren die gewünschte Antwort des Filters erzeugt werden kann.

Ein koaxialer Einzelresonator in Fräs- oder Gusstechnik besteht beispielsweise aus einem zylinder- oder rechteckförmigen Innenleiter sowie einem zylinder- oder rechteckförmigen Außenleiter. Der Innen- und der Außenleiter sind an einem Ende (in der Regel an der Unter- bzw. Bodenseite) großflächig durch eine elektrisch leitende Schicht verbunden (in der Regel durch einen elektrisch leitenden Boden kurzgeschlossen). Zwischen dem Innen- und dem Außenleiter befindet sich in der Regel Luft als Dielektrikum.

Ist, wie erwähnt, am Ende der Resonator derartig kurzgeschlossen, entspricht die mechanische Länge des Resonators (bei Luft als Dielektrikum) einem Viertel der elektrischen Wellenlänge. Die Resonanzfrequenz des koaxialen Resonators wird durch seine mechanische Länge bestimmt. Je länger der Innenleiter ist, desto größer ist die Wellenlänge und desto niedriger ist die Resonanzfrequenz. Die elektrische Verkopplung zwischen den Resonatoren ist umso schwächer, je weiter die Innenleiter zweier Resonatoren voneinander entfernt sind und je kleiner die Koppelöffnung der Blende zwischen den Innenleitern ist.

Eine bekannte einfache Form von Bandpässen in koaxialer Frästechnik ist beispielsweise aus der EP 2 044 648 B1 oder der EP 1 620 913 B1 bekannt geworden, wobei das letztgenannte Beispiel eine Hochfrequenzweiche betrifft.

Aufgrund der Toleranzen sowohl bei der Herstellung des Gusswerkzeuges als auch beim eigentlichen Guss- bzw. Fräsvorgang ist es üblicherweise notwendig, einen koaxialen Hochfrequenzfilter abzugleichen. Diese Abgleichung kann durch das Verdrehen von Abgleichelementen erfolgen, wodurch die Resonanzfrequenz verändert und angepasst werden kann. Weiterhin ist es bei erhöhten Anforderungen oft notwendig, die Verkopplung durch ein Abgleichelement während des Filterabgleichs einzustellen.

Um Netzbetreibern die Netzplanung zu erleichtern, ist es zudem möglich, die Resonanzfrequenzen der Einzelresonatoren und damit die Frequenzlage der Bandpassfilter im Betrieb beispielsweise ferngesteuert elektronisch einzustellen und zu verändern, und dies auch im laufenden Betrieb. Verwiesen werden soll hier insbesondere auf die EP 2 053 687 A1 sowie die EP 1 604 425 B1.

Ferner soll darauf hingewiesen werden, dass nicht nur die Frequenz, sondern auch die Koppelbandbreite und damit die Bandbreite des Filters verstellt werden kann. Dazu wird gemäß der DE 10 2004 055 707 B3 vorgeschlagen, dass zwischen einem Teil der Innenleiterrohre der benachbarten Resonatoren eine oder mehrere Vertiefungen im Gehäuseboden ausgebildet sind. Dem liegt die Erkenntnis zugrunde, dass derartige Vertiefungen zu einer Abschwächung der elektrischen Verkopplung zwischen benachbarten Resonatoren führen. Das Maß der Verkopplung wird dabei durch die laterale Ausdehnung und durch die Tiefe der Vertiefung bestimmt.

Gemäß der DE 2 108 675 wird vorgeschlagen, dass die Trennwand zwischen zwei benachbarten Resonanz-Hohlräumen durch zwei parallele Metallplatten gebildet ist, zwischen denen eine Metalljalousie unter der Wirkung einer Steuervorrichtung gleitbar ist. Dabei sollen die Kontakteinrichtungen bei jedem Öffnungsgrad des Fensters durch die Metalljalousie einen guten Kontakt zwischen dieser und den Metallplatten gewährleisten.

Diese Vorveröffentlichung zeigt also letztlich das Verschieben einer Blende zwischen zwei Resonatoren, um die Koppelbandbreite und damit die Filterbandbreite zu verändern.

Allerdings erfordern diese bekannten Lösungen hohen mechanischen Aufwand. Verbunden damit erweist sich auch die daraus resultierende Fehleranfälligkeit als nachteilig. Schließlich weisen die bisher bekannt gewordenen Lösungen auch große Nachteile hinsichtlich passiver Intermodulationen auf.

Eine durchstimmbare Filteranordnung ist auch aus der DE 1 222 600 bekannt geworden. Beschrieben sind zwei koaxiale Resonatoren, deren koaxiale Innenräume über eine gemeinsame Blendenöffnung miteinander in Verbindung stehen. Diese insbesondere für sehr kurze elektromagnetischen Wellen geeignete durchstimmbare Filteranordnung - bestehend aus den erwähnten zumindest beiden gekoppelten Resonanzleitungsabschnitten - ist so ausgebildet, dass die Bandbreite des Filters über den Durchstimmbereich wenigstens angenähert konstant ist. Zur Kopplung aufeinanderfolgender Resonanzleitungsabschnitte ist ein ortsfester kapazitiv wirkender Stift vorgesehen, der aus zwei in einer Metallbuchse geführten und mittels zweier Druckfedern zusammengepressten Stiftteilen besteht, zwischen die ein in Abhängigkeit von der jeweiligen Abstimmung eintauchender Keil eingeschoben ist.

Schließlich wird auch noch auf die WO 2009/056813 A1 verwiesen. Hierin ist ein abstimmbares Filter in koaxialer Bauweise beschrieben. Es umfasst ebenfalls wieder einen in einem Hohlleiterresonator-Gehäuse untergebrachten Innenleiter und ein in axialer Verlängerung im Deckel dazu eingedrehtes Abstimmelement, welches unterschiedlich weit auf die Stirnseite des Innenleiters im koaxialen Resonatorgehäuse zu eingedreht werden kann. Dadurch wird die Betriebsfrequenz des Filters eingestellt.

Neben dem als ersten Resonator wirkenden Innenleiter ist zudem ein zweiter stabförmiger Innenresonator vorgesehen, der durch ein drehbar befestigtes Stellglied gehalten ist und zwischen der Gehäusewand und dem Innenleiter in den Innenraum des koaxialen Resonators vorsteht. Zwischen dem ersten und dem zweiten Resonator wird dadurch eine elektromagnetische Kopplung bewirkt. Ferner ist zwischen den beiden in den Innenraum des koaxialen Resonators vorragenden ersten und zweiten Resonatoren ein Einstellelement vorgesehen, welches so gehalten und montiert ist, dass es lageveränderbar zwischen den beiden Resonatoren (beispielsweise zwischen den beiden Resonatoren durch Verschwenkung um eine quer oder senkrecht zu den Achsen des ersten und zweiten Resonators verlaufende Schwenkachse) oder gleitend über ein Gestänge verstellbar ist. Dadurch wird eine Anordnung geschaffen, in der die Resonanzfrequenz des Filters und/oder die Bandbreite des Filters verändert werden kann.

Ein verstellbares Hochfrequenzfilter in koaxialer Bauweise ist aus der EP 2 544 297 A1 bekanntgeworden. Beschrieben wird ein Filter mit beispielsweise zwei nebeneinander angeordneten Resonatoren in koaxialer Bauweise mit umlaufenden Gehäusewänden und im Innenraum zentrisch angeordneten Innenleiter-Resonatoren. Beide Resonatoren sind über eine Koppelöffnung in der die Resonatoren trennenden Zwischenwand miteinander verkoppelt. Über dieses in der Zwischenwand befindliche Koppelfenster wird der übliche Übertragungsweg in dem Filter definiert.

Die Zwischenwand endet zudem vor einer quer dazu verlaufenden Gehäusewand und bildet dort einen gegenüber der eigentlichen Koppelöffnung (durch die hindurch der Übertragungsweg des Filters verläuft) vergleichsweise großen zusätzlichen Kopplungsraum. In diesem Kopplungsraum ist ein induktives Koppelglied angeordnet, welches eine längliche Form aufweist, und welches sich durch den Koppelbereich hindurch erstreckt. Das eine Ende dieses Koppelelementes endet in dem einen Resonator, wohingegen das zweite gegenüberliegende Koppelende dieses Koppelelementes in dem weiteren Resonator endet. Im mittleren Bereich zwischen den beiden Enden weist das Koppelelement einen seitlichen Vorsprung auf.

Das Koppelelement ist in parallelem Abstand zum Bodenbereich angeordnet. Dabei wird es über eine Tragstruktur gehalten, die lediglich an dem einen Ende des Koppelelementes ausgebildet ist. Das gegenüberliegende zweite Ende des Koppelelementes endet frei in einem Abstand oberhalb des Bodens des Resonatorgehäuses.

Zudem ist ein Verstellelement vorgesehen, welches beispielsweise oberhalb des Koppelelementes endet und in verschiedene Lagen bringbar ist. Dieses Einstellelement ist von einer entfernten Lage zu dem Koppelement so in Richtung Koppelelement verstellbar, bis es im Bereich des an dem Koppelelement ausgebildeten seitlichen Vorsprunges angeordnet ist und berührungsfrei dazu liegt. Über das dielektrische Einstellelement, welches auf das feststehende Koppelelement zu oder von diesem weg verstellt werden kann, kann das Hochfrequenzfilter unterschiedlich eingestellt werden.

Eine Hochfrequenzfilter-Anordnung ist auch aus der EP 0 441 590 A1 bekanntgeworden. Es sind mehrere in einer Anbaurichtung nebeneinanderliegende Resonatoren vorgesehen, die durch Wände voneinander getrennt sind. Die einzelnen Resonator-Hohlräume sind über eine jeweilige Öffnung in der Trennwand mit einem benachbarten Hohlraum eines angrenzenden Resonators verbunden.

Es handelt sich bei diesem Resonator-Typ nicht um einen koaxialen Resonator mit im Resonator-Hohlraum untergebrachtem Innenleiter, der mit dem Boden galvanisch verbunden ist, sondern um einen sogenannten Helix-Resonator mit Resonatorspulen, die durch die Resonator-Trennwände voneinander getrennt sind. Die Trennwände der Resonator-Hohlräume weisen die erwähnten Koppelöffnungen auf, in welchen einstellbare Streifen 9 unterschiedlich weit hineinragen können. Diese unterschiedlich weit in die Koppelöffnung hineinragenden Streifen sind aber nicht verstellbar sondern fix mit den Trennwänden verbunden. Sie können zur Bewirkung einer einmaligen Einstellung entsprechend gekürzt werden, wodurch sich die Koppelwirkung verändert. Eine abschließende Feineinstellung kann noch dadurch vorgenommen werden, dass die entsprechend gekürzten Streifen dann noch verdreht werden, also entsprechend verbogen werden, um die Koppelwirkung nochmals zu verändern.

Ein weiteres elektrisches Filter ist aus der DE 21 08 675 A1 bekannt geworden. Es umfasst wenigstens zwei Resonanzhohlräume, die eine gemeinsame Wand haben und durch ein in der gemeinsamen Wand angebrachtes Fenster gekoppelt sind. Die Wand selbst wird durch zwei parallele Metallplatten gebildet. Zwischen diesen beiden Metallplatten ist eine Metalljalousie unter der Wirkung einer Steuervorrichtung gleitbar angeordnet. Ferner sind Kontakteinrichtungen vorgesehen, die bei jedem Öffnungsgrad des Fensters durch die Metalljalousie einen guten Kontakt zwischen der Metalljalousie und den Metallplatten gewährleisten sollen.

Die Kontakteinrichtungen sind dabei bevorzugt in Form einer Wellung im Material der Jalousie ausgebildet.

Durch diese Ausbildung wird jedoch eine ganz spezifische Lösung beansprucht, die grundsätzlich aufwändig ist und zudem die Gefahr von schlecht reproduzierbaren Verhältnissen besteht. Denn die die einzelnen Hohlleiterräume trennenden Wände müssen, wie dargestellt, doppelwandig ausgebildet sein, wobei die dazwischen verfahrbare Jalousie trotz der Verstellbewegung an definierten Stellen im elektrischen Kontakt mit den aufeinander zu weisenden Innenseiten der doppelwandigen Trennwand geführt sein muss.

Ein gattungsbildendes Filter ist aus der JP 2004 200892 A bekannt geworden. Das hieraus bekannte Filter weist beispielsweise zwei nebeneinandersitzende Resonatoren auf, in deren Resonatorräumen jeweils ein vom Boden in Richtung Decke in einer Teilhöhe verlaufender Innenleiter angeordnet ist. In der die beiden Resonatoren trennenden Zwischenwand ist eine Koppelöffnung vorgesehen. Über einen Schlitz im Gehäusedeckel kann ein rechteckförmiges Verkopplungselement in den Innenraum eines Resonators eingeschoben werden, und zwar in jenem Bereich, in welchem die Koppelöffnung in den beiden Resonatorräumen vorgesehen ist. Durch unterschiedlich weites Einschieben des Verkopplungselementes kann die Koppelöffnung mehr oder weniger geöffnet oder geschlossen werden. Die Schubbewegung des Koppelelementes erfolgt dabei durch den erwähnten Schlitz im Gehäusedeckel in Parallelrichtung zur Anordnung der Innenleiter.

Ferner wird noch auf die US 6 611 183 B1 verwiesen, in der ein Filter aus mehreren koaxialen Einzelfiltern als bekannt zu entnehmen ist. Die koaxialen Einzelfilter können dabei in unterschiedlicher Weise zueinander angeordnet sein, beispielsweise an den Eckpunkten einer quadratischen Verbindungsstruktur oder beispielsweise dreieckförmig an den Ecken einer dreieckförmigen Verbindungsstruktur. Dabei sind Signalwege jeweils zwischen jedem der einzelnen koaxialen Filter möglich. Demgegenüber ist es Aufgabe der vorliegenden Erfindung, ein verbessertes Hochfrequenzfilter und insbesondere eine verbesserte Duplexweiche vor allem für den Mobilfunkbereich zu schaffen, welcher bzw. welche grundsätzlich einfach aufgebaut und möglichst unproblematisch bzgl. Intermodulationen ist und dabei eine verbesserte Einstellung der Koppelbandbreite ermöglicht.

Die erfindungsgemäße Lösung zeichnet sich dadurch aus, dass die entsprechenden Hochfrequenzfilter - gegebenenfalls neben den bekannten Maßnahmen beispielsweise unter Verwendung von Schiebern zur Frequenzabstimmung - noch zusätzliche Einstellmittel, insbesondere in Form von Abgleichschiebern umfasst, die eine Verstellung der Koppelbandbreiten ermöglicht.

Im Rahmen der Erfindung kann dabei eine Reihe von Vorteilen realisiert werden, nämlich:
- Im Rahmen der Erfindung ist ein relativ großer Einstellbereich für die Veränderung der Koppelbandbreiten möglich.
- Vor allem wird im Rahmen der Erfindung gewährleistet, dass passive Intermodulationen unterdrückt werden bzw. stabile, klar reproduzierbare und damit definierte Zustände im HF-Filter mit konstanten elektrischen Kontakten vorliegen.
- Die erfindungsgemäßen Hochfrequenzfilter zeichnen sich dabei durch niedrige Herstellungskosten aus, da die für die Frequenzeinstellung der einzelnen Resonatoren grundsätzlich bekannten und benötigten Teile gleichermaßen auch für die erfindungsgemäßen Koppelbandbreiten-Einstellungen verwendet werden können.
- Schließlich bietet die Erfindung auch die Möglichkeit, dass beispielsweise die einzelnen Resonatoren in zwei (oder mehreren) Reihen nebeneinander angeordnet sind und dabei sogar noch in Längs- oder Anbaurichtung versetzt zueinander liegen können. Auch dadurch ergeben sich besonders interessante und vorteilhafte Möglichkeiten zur Einstellung der Koppelbandbreite.
- Schließlich sind auch Konstruktionen von mehreren koaxialen Resonatoren möglich, die in zumindest zwei Reihen angeordnet sind, wobei entsprechende Einstellelemente überkreuz verlaufend angeordnet sind, so dass eine entsprechende Verstellung von Einstellmitteln beispielsweise in 90°-Richtung zueinander versetzt liegend verstellt werden können. Dabei sind sogar Konstruktionen in einer besonders bevorzugten Ausführungsform der Erfindung möglich, bei der über nur ein Einstellmittel zwei winklig oder insbesondere senkrecht zueinander verlaufende Einstell- oder Verschiebeeinrichtungen betätigt werden können.

Die Erfindung wird nachfolgend anhand von Ausführungsbeispielen unter Bezugnahme auf Zeichnungen näher erläutert. Dabei zeigen im Einzelnen:
- Figur 1a:: eine schematische Draufsicht auf einen dreikreisigen Hohlraumfilter;
- Figur 1b:: eine Seiten-Schnittdarstellung längs der Linie A-A' in Figur 1a;
- Figur 1c:: eine zu Figur 1b um 90° versetzt liegende Schnittdarstellung längs der Linie B-B' in Figur 1a;
- Figuren 2a und 2b:: entsprechende Darstellungen zu den Figuren 1a und 1b, jedoch bei unterschiedlichen Verstelllagen der Verkopplungselemente;
- Figuren 3a und 3b:: weitere Darstellungen in Abwandlung zu den Figuren 1a und 1b bzw. 2a und 2b, in der die Verkopplungselemente in einer nochmals unterschiedlichen Verstelllage gezeigt sind;
- Figur 4:: eine Darstellung der Koppelbandbreite in Abhängigkeit der Verstelllage der Verkopplungselemente im Bereich einer Blendenöffnung;
- Figur 5:: ein zu Figur 1a abweichendes Ausführungsbeispiel eines vier-kreisigen Hochfrequenzfilters;
- Figur 6:: ein nochmals abgewandeltes Ausführungsbeispiel in Draufsicht, bei welchem vier Einzel-Hohlraumresonatoren in einer Anbaurichtung hintereinander angeordnet sind, mit einer zugehörigen Verschiebeeinrichtung zur Veränderung der Koppelbandbreite;
- Figur 7a:: ein zu Figur 1a leicht abgewandeltes Ausführungsbeispiel unter Verwendung eines KeramikInnenleiters;
- Figur 7b:: eine entsprechende Darstellung ähnlich zu Figur 1b, jedoch unter Verwendung eines in Figur 7a gezeigten Keramik-Innenleiters;
- Figur 8a:: ein Ausführungsbeispiel entsprechend Figur 3a in einer Draufsicht durch einen Querschnitt durch ein HF-Filter, welches neben einer Einrichtung zur Veränderung der Koppelbandbreite eine zusätzliche Einrichtung zur Veränderung der Frequenz und insbesondere der Resonanzfrequenz aufweist;
- Figur 8b:: eine Draufsicht auf eine axiale Schnittdarstellung senkrecht zu der Darstellung gemäß Figur 8a;
- Figur 9:: eine ergänzende Koppeleinrichtung zur gleichzeitigen und synchronen Verstellung von quer und insbesondere senkrecht zueinander verlaufenden Einstelleinrichtungen, insbesondere in Form von Schubstangen zur Veränderung der Koppelbandbreite;
- Figur 10a:: ein Diagramm zur Verdeutlichung der maximalen Veränderung der Koppelbandbreite in einem erfindungsgemäßen Ausführungsbeispiel; und
- Figur 10b:: ein Diagramm zur Verdeutlichung der Veränderung der Resonanzfrequenz des Resonators in Abhängigkeit der Veränderung der Koppelbandbreite.

In Figur 1 ist im schematischen, horizontalen Querschnitt eine erfindungsgemäß bevorzugte Ausführungsform eines Hochfrequenzfilters, insbesondere eines Hochfrequenz-Bandpassfilters gezeigt.

Dabei zeigt das erfindungsgemäße Ausführungsbeispiel gemäß Figur 1a in schematischer Draufsicht (bei abgenommenem Deckel) und anhand von Figur 1b in schematischer, seitlicher Axialschnittdarstellung einen aus koaxialen TEM-Resonatoren aufgebauten drei-kreisigen Mikrowellenfilter. Mit anderen Worten zeigt das Ausführungsbeispiel drei Einzelkreis-Hochfrequenzfilter 1 in koaxialer Bauweise mit drei Resonatoren. Daraus ist auch zu ersehen, dass die Einzelkreis-HF-Filter oder Einzelresonatoren 1 in koaxialer Bauweise grundsätzlich aus einem elektrisch leitenden Außenleiter 3, einem konzentrisch oder koaxial dazu angeordneten Innenleiter 4 und einem Boden 5 bestehen oder diesen umfassen, worüber der elektrisch leitende Außenleiter 3 und die elektrisch leitenden Innenleiter 4 elektrisch (galvanisch) miteinander in Verbindung stehen.

Der Bandpassfilter ist obenliegend, also im Abstand vor dem freien Ende 4' des Innenleiters 4 mittels eines Deckels 7 verschließbar. Durch spezifische Einstellmechanismen, beispielsweise durch axiale Verstellung des Innenleiters oder durch axiale Verstellung eines - wie in Figur 2 im Deckel 7 angedeuteten - ein- und ausdrehbaren Abstimmelementes 9 kann eine bestimmte Einstellung auf eine bestimmte Resonanzfrequenz vorgenommen werden.

Wie nachfolgend noch gezeigt wird, wird dabei bevorzugt eine Einrichtung verwendet, bei der die Abstimmelemente 9 über ein entsprechendes gemeinsames Einstellglied einstellbar sind.

Im gezeigten Ausführungsbeispiel sind die drei koaxial aufgebauten Hochfrequenz-Resonatoren 1 mit einer eher quadratischen Grundfläche oder einem Boden 5 gezeigt. Der jeweilige Hohlraum 15 der in den Figuren gezeigten Hochfrequenz-Resonatoren 1 ist dabei durch metallische Wände 8 begrenzt. Die zwischen zwei in der Regel senkrecht zueinanderstehenden Wänden 8 gebildeten Ecken oder Eckbereiche können in der Praxis eher abgerundet ausgebildet sein, was fertigungstechnische Vorteile aufweist (insbesondere dann, wenn der Resonator-Hohlraum 15 aus einem Vollmetallblock gefräst wird). Der in der Regel kreiszylindrische, metallische Innenleiter, dessen Länge etwas unterhalb einer viertel Wellenlänge der Resonatorfrequenz liegt, endet üblicherweise im geringen Abstand von meist wenigen Millimetern unterhalb des Deckels.

Mit anderen Worten zeigt das Ausführungsbeispiel einen Hochfrequenzfilter mit einem Außenleitergehäuse 2, welches den erwähnten Gehäuseboden 5, die Gehäusewände oder Gehäuseaußenwände 8 und einen Gehäusedeckel 7 umfasst, wobei der Gehäusedeckel 7 üblicherweise gegenüberliegend zum Innenleiterende 4' vorgesehen ist (wobei grundsätzlich auch der Boden als Deckel gegenüber dem verbleibenden Gehäuse ausgebildet sein kann). Das Außenleitergehäuse 2 umfasst dabei mehrere Innenwände oder Trennwände 29, wodurch einzelne Resonatoren mit ihrem Hohlraum 15 voneinander getrennt sind.

Die Besonderheit bei dem Ausführungsbeispiel gemäß Figur 1a ist, dass die gezeigten drei Einzelresonatoren 1 in zwei Reihen R1 und R2 nebeneinander positioniert sind. In der zweiten Reihe R2 ist in diesem Ausführungsbeispiel lediglich ein einziger Resonator 1 vorgesehen. Dieser in der zweiten Reihe R2 einzige Einzelresonator 1 ist bezogen auf den Abstand A zwischen den Zentren der beiden in der ersten Reihe R1 vorgesehenen Einzelresonatoren 1 mittig angeordnet. Das heißt, dass das Zentrum des in der zweiten Reihe R2 vorgesehenen Resonators 1 bezogen auf die Erstreckungsrichtung 11 jeweils einen halben Abstand A zum Zentrum des ersten bzw. des zweiten Resonators in der ersten Reihe R1 aufweist.

Im gezeigten Ausführungsbeispiel sind drei Einzelresonatoren 1 in dem gemeinsamen Gehäuse 2 untergebracht, wobei die Seitenwände 8, die die Hohlräume 15 umgeben und die üblicherweise die Einzelresonatoren 1 voneinander trennen, zumindest auf der Übertragungsstrecke 17 Durchbrüche 19 aufweisen, nämlich sogenannte Koppelöffnungen 19' (Koppelblenden 19'), die durch die Durchbrüche 19 begrenzende Wandabschnitte 21 der Seitenwände 8 gebildet sind. Die Koppelöffnungen 19' können dabei auch zusätzlich noch durch Wandabschnitte mit begrenzt sein, die beispielsweise von einem Deckel 7 herab oder vom Gehäuseboden 5 über ein gewisses Maß nach oben überstehen.

Im gezeigten Ausführungsbeispiel verläuft der Übertragungsweg 17 von einer in Figur 1a gezeigten Einspeisestelle KE (beispielsweise in Form einer koaxialen Einspeisestelle im ersten Einzelresonator 1a) über die Koppelöffnung 19' zum nächsten Einzelresonator 1b, der in der zweiten Reihe R2 angeordnet ist. Von dort verläuft der Übertragungsweg 17 wiederum durch die nachfolgende Koppelöffnung 19' zum dritten Resonator 1c, der wieder in der ersten Reihe R1 angeordnet ist. Dort ist dann die Auskoppelstelle KA zum Auskoppeln des Signals vorgesehen. Wäre beispielsweise noch ein vierter Einzelresonator 1 in Anbaurichtung 11 in der zweiten Reihe R2 vorgesehen, so könnte der Signalweg 17 von dem dritten Einzelresonator 1c, ähnlich wie vom ersten zum zweiten Einzelresonator, dann zu dem vierten Einzelresonator erfolgen. Ein derartiger Übertragungsweg, der bei dieser Ausführungsvariante zick-zack-förmig verläuft, ist nicht zwingend. Allerdings werden durch die geschilderte Variante Vorteile ermöglicht, die nachfolgend noch erörtert werden.

Ferner ist bei dem Ausführungsbeispiel gemäß Figuren 1a und 1b eine Einstelleinrichtung 24 zur unterschiedlichen Einstellung oder Veränderung der Koppelbandbreite vorgesehen, die im gezeigten Ausführungsbeispiel aus einer Verschiebeeinrichtung 25 vorzugsweise in Form einer Schubstange 25' besteht oder die Schubstange 25' umfasst.

In Längsrichtung dieser Verschiebeeinrichtung 25 sind Verkopplungselemente 27 angebracht, die beispielsweise in Seitendarstellung gemäß Figur 1b rechteckförmig gestaltet sein können, ohne dass diese Formgebung zwingend ist. Dabei weist das Verkopplungselement 27 eine vergleichsweise dünne Dicke VD im Verhältnis zu dessen Längs- bzw. Höhenerstreckung VL bzw. VH auf.

Die Länge VL des Verkopplungselementes 27 und auch die Höhe VH des Verkopplungselementes 27 ist in der Regel jeweils kleiner als die Koppelfenster-Breite KB und die Koppelfenster-Höhe KH, obgleich dies nicht so sein muss. Mit anderen Worten kann die Koppelfenster-Höhe KH (und damit auch die Höhe VH des Verkopplungselementes 27) einen Wert aufweisen, der bevorzugt größer ist als 5% der gesamten Kammerhöhe, also des Abstandes zwischen der dem Hohlraum 16 zugewandt liegenden Oberseite des Bodens 5 und der Unterseite des Gehäusedeckels 7. Bevorzugt beträgt dabei die Koppelfenster-Höhe KH einen Wert, der größer als 10%, insbesondere größer ist als 15%, 20%, 25%, 30%, 35%, 40%, 45%, 50%, 55%, 60%, 65%, 70%, 75%, 80%, 85% und insbesondere größer ist als 90% der jeweiligen Kammerhöhe KH der Resonatoren 1. Umgekehrt kann die Kammerhöhe KH (und damit letztlich auch die Höhe VH des Verkopplungselementes 27) auch Werte aufweisen, die kleiner sind als 95%, insbesondere kleiner sind als 90%, 85%, 80%, 75%, 70%, 65%, 60%, 55%, 50%, 45%, 40%, 35%, 30%, 25%, 20%, 15% oder insbesondere kleiner sind als 10% der Kammerhöhe KH.

Dabei ist das Verkopplungselement 27 im Bereich der nachfolgenden Einstelleinrichtung 24 eher obenliegend befestigt oder aufgehängt und endet dann entsprechend seiner Axialerstreckung in Richtung der Koppelhöhe KH in einem entsprechenden Abstand über dem Boden 5, wie dies aus den Zeichnungen zu ersehen ist. Dabei ist das Koppelfenster in der Regel so ausgebildet, dass vom Boden 5 aus sich eine Koppelwand in einer Teilhöhe des Resonators erstreckt, so dass der Restbereich dann die Koppelfensterhöhe KH der Koppelblende bildet. Mit anderen Worten verbleibt also bezogen auf die Koppelöffnung 19' bzw. das Verkopplungselement 27 ein Abstand gegenüber dem Boden 5.

Die jeweilige Länge VL eines jeweiligen Verkopplungselements 27 kann ebenfalls in sehr großen Bereichen differieren. Die bevorzugten Werte liegen zwischen 10% bis 80% der Koppelbreite KB der jeweiligen Koppelöffnung 19', also der Breite KB eines jeweiligen Durchbruches 19. Die Länge VL des entsprechenden Verkopplungselementes 27 kann dann also Werte aufweisen, die einerseits größer als 10%, 15%, 20%, 25%, 30%, 35%, 40%, 45%, 50%, 55%, 60%, 65%, 70%, 75% der Breite KB einer Koppelöffnung 19' und andererseits bevorzugt kleiner als 80%, 75%, 70%, 65%, 60%, 55%, 50%, 45%, 40%, 35%, 30%, 25%, 20%, 15% der Breite KB einer Koppelöffnung 19' sind.

Die Dicke VD eines jeweiligen Verkopplungselementes 27 kann in weiten Bereichen variieren. Mit anderen Worten kann die Dicke eines Verkopplungselementes 27 quer zu seiner Verstellrichtung vergleichsweise auch sehr dünn ausgestaltet sein. Es kommt lediglich darauf an, dass die Dicke so groß gewählt wird, dass eine ausreichende Festigkeit, Steifigkeit, Stabilität etc. erzielt werden kann.

Schließlich wird auch noch angemerkt, dass das Verkopplungselement 27, welches zum Einstellen der Koppelbandbreite dient, aus Metall und/oder Dielektrikum bestehen kann oder zumindest einen metallischen Überzug oder einen metallischen Kern etc. neben dielektrischen Schichten umfassen kann.

Aus der Draufsicht gemäß Figur 1a ist zu ersehen, dass die Verschiebeeinrichtung durch Verschieben der Schubstange 25' in eine Position gebracht werden kann, in der die beiden Verkopplungselemente 27 eine Position einnehmen, in der die beiden Koppelöffnungen 19' vom ersten zum zweiten Resonator 1a, 1b und vom zweiten zum dritten Resonator 1b, 1c mehr oder weniger völlig offen und frei sind. Denn das erste in Figur 1 gezeigte Verkopplungselement 27a befindet sich seitlich zu einer Gehäusewand, das heißt einem Gehäusewandabschnitt 21 im Hohlraum 15 des ersten Resonators 1a, wohingegen das zweite Verkopplungselement 27b unmittelbar vor der vertikalen Begrenzungsfläche 29' der Trennwand 29 zwischen dem ersten und dritten Resonator 1a, 1c der in der ersten Reihe R1 angeordneten Resonatoren positioniert ist.

Nunmehr kann entsprechend einer Verstellung gemäß der Doppelpfeildarstellung 31 die Einstelleinrichtung 24 in Form der Verschiebeeinrichtung 25 (Schubstange 25') verstellt werden.

Dabei ist in Figur 2a in Draufsicht und in Figur 2b in Seitenansicht zu entnehmen, dass die Verstelleinrichtung um eine gewisse Weglänge längs der Schubstange 25' so verstellt worden ist, dass nunmehr die beiden Koppelöffnungen 19' mehr oder weniger zur Hälfe abgedeckt sind, was zumindest in Draufsicht die freie Breite der Koppelöffnung 19' betrifft.

Bei weiteren Darstellungen gemäß Figuren 3a und 3b ist die Schubstange 25' nochmals um eine entsprechende Weglänge weiter verstellt worden, und zwar so weit, dass nunmehr die entsprechenden Verkopplungselemente 27 mehr oder weniger mittig in den beiden Koppelöffnungen 29 positioniert sind. Dabei ist auch zu ersehen, dass auch in dieser Position durchaus ein großer Teil der Koppelöffnung 19' durch das Verkopplungselement 27 nicht verschlossen ist, da ein entsprechend großer Abstand zwischen der Unterseite 27' (also der Unterkante 27') der eher plattenförmigen Verkopplungselemente 27 zur Fläche des Bodens 5 verbleibt, so dass hier das Koppelfenster 19' stets unabgedeckt ist.

Anhand von Figur 4 ist die Koppelbandbreite KBB gegenüber dem Verstellweg W der Einstelleinrichtung 24, das heißt der Verschiebeeinrichtung 25 mit der Schubstange 25' und damit hinsichtlich der Verkopplungselemente 27 dargestellt. Dabei sind über dem Weg W in Miniaturdarstellung die jeweiligen Einstellpositionen der Verkopplungselemente 27 wiedergegeben, wie sie anhand von Figur 1a, Figur 2a und Figur 3a dargestellt und beschrieben wurden.

Anhand von Figur 5 ist in schematischer Draufsicht ein abgewandeltes Ausführungsbeispiel gezeigt, und zwar mit einem vier-kreisigen Mikrowellenfilter, bei welchem die beiden Resonatoren 1a und 1b in der ersten Reihe R1 und die beiden Resonatoren 1c und 1d in der zweiten Reihe R2 angeordnet sind. In diesem Ausführungsbeispiel sind die Resonatoren in der ersten und zweiten Reihe R1, R2 nicht um den halben Abstand zwischen den Zentren zweier benachbarter Resonatoren versetzt zueinander angeordnet, sondern in rechtwinkliger Ausrichtung in Erstreckungsrichtung 11 sowie senkrechter Querrichtung 12 dazu.

Bei diesem Ausführungsbeispiel ist ein Signalweg vom Eingang KE zum Ausgang KA vorgesehen, und zwar längs einer in Draufsicht C- oder U-förmigen Übertragungsstrecke 17 vom Resonator 1a über die Resonatoren 1b und 1c zum Ausgangsresonator 1d.

Bei diesem Ausführungsbeispiel ist aber auch ein weiterer Durchbruch 19, das heißt eine Koppelöffnung 19' zwischen dem ersten und vierten koaxialen Resonator 1a, 1d vorgesehen, obgleich der eigentliche Übertragungsweg über die Resonatoren 1a, 1b, 1c zu dem Resonator 1d erfolgt. Dadurch wird eine zusätzliche Verkopplung von nicht benachbarten Kreisen oder Resonatoren erzielt und ermöglicht. Mit anderen Worten ist dadurch eine Überkopplung zwischen nicht benachbarten Resonatoren, also bzgl. des Übertragungsweges 17 nicht benachbarter Resonatoren möglich.

In diesem Ausführungsbeispiel ist eine erste Einstelleinrichtung 24a mit einer Verschiebeeinrichtung 25a mit einer Schubstange 25'a mit entsprechenden Verkopplungselementen 27 vorgesehen, die entsprechend der Doppelpfeildarstellung 31a - wie anhand des vorausgegangenen Ausführungsbeispiels gezeigt - unterschiedlich weit in die Koppelöffnung zwischen den Einzelresonatoren 1b, 1c hineingeschoben werden kann, um die gewünschte Koppelbandbreite zu verstellen oder unterschiedlich einzustellen.

Ferner ist eine dazu senkrecht verlaufende, unterschiedlich einstellbare zweite Einstelleinrichtung 24b mit zugehöriger Verschiebeeinrichtung 25b vorgesehen, ebenfalls wieder unter Verwendung einer Schubstange 25'b, wobei hier die über die zweite Schubstange 25'b gehaltenen Verkopplungselemente 27 unterschiedlich weit in die Verkopplungsöffnung 19' zwischen ersten und zweiten Einzelresonator 1a, 1b sowie zwischen dritten und vierten Einzelresonator 1c, 1d hineingeschoben oder herausverstellt werden können, und zwar entsprechend der Doppelpfeildarstellung 31b.

Auch diese Ausführungsform zeigt, dass beispielsweise auch durch Verwendung zweier oder mehrerer senkrecht zueinander ausgerichteter Verschiebeeinrichtungen 25 Verkopplungselemente 27 in beliebige Koppelöffnungen 19' unterschiedlich weit hinein- oder herausverstellt werden können, unabhängig davon, ob diese Koppelöffnung 19' zwei Resonatoren in einer gemeinsamen Reihe R1 oder zwei benachbarte Einzelresonatoren verbindet, die in zwei Reihen R1 und R2 nebeneinandersitzen.

Auch bei dem Ausführungsbeispiel gemäß Figur 5 könnten sowohl in der Reihe R1 als auch in der Reihe R2 weitere Einzelresonatoren 1 vorgesehen sein, so dass sich insgesamt eine längere Übertragungsstrecke 17 über entsprechend mehrere Einzelresonatoren hinweg ergibt. Dabei könnte insgesamt auch ein mäanderförmiger Übertragungsweg aufgebaut sein.

Anhand von Figur 6 ist in schematischer Seitenansicht ein abgewandeltes Ausführungsbeispiel gezeigt, bei dem mehrere Einzelresonatoren - hier vier Einzelresonatoren 1 - in einer Erstreckungsrichtung 11, also in einer Reihe R1 aufeinanderfolgend angeordnet sind.

Auch hier sind die Koppelöffnungen 19' jeweils zwischen zwei aufeinander folgende Resonatoren 1 in Seitenansicht deckungsgleich hintereinanderliegend vorgesehen, wobei in diesem Ausführungsbeispiel nur zu einer Gehäusewand 8 hin quer dazu ausgerichtete Seitenwände 8 mit ihren Wandabschnitten 21 als Koppelblenden 21 zurückbleiben.

Neben diesen Koppelwandabschnitten 21 sind in dem Ausführungsbeispiel gemäß Figur 6 die entsprechenden Verkopplungselemente 27 gezeigt, die allesamt über eine gemeinsame Verschiebeeinrichtung 25 bewegt werden können.

Diese Einstell- bzw. Verschiebeeinrichtungen 24, 25 können dann entsprechend der Doppelpfeildarstellung 31 so verstellt werden, dass die Verkopplungselemente 27 unterschiedlich weit in die jeweiligen Koppelöffnungen 19' hineinverstellt werden können.

Die Einstell- bzw. Verschiebeeinrichtung 24, 25 umfasst also auch hier Schubstangen 25', die mit einer dazu quer verlaufenden Querstange 25" verbunden sind, um die einzelnen Schubstangen 25', die parallel zueinander angeordnet sind, gemeinsam zu verstellen.

Im Gegensatz zu den vorausgegangenen Ausführungsbeispielen handelt es sich hierbei also nicht um eine Verschiebeeinrichtung 25, die in Längsrichtung, also in Erstreckungsrichtung der einzelnen Reihen R1 (oder R2) verstellt wird, sondern quer dazu. Gleichwohl sind auch in diesem Ausführungsbeispiel die Verkopplungselemente 27 mit ihrer parallel zum Innenleiter 4 verlaufenden Koppelelementebene KE (die also parallel zu den rechteckförmigen Breitseiten des Verkoppelelementes 27 verläuft) mehr oder weniger parallel zu den Koppelöffnungen 19' verlaufend ausgerichtet. Dabei weist in Draufsicht die Länge der Wandabschnitte 21, wodurch die Breite der jeweiligen Koppelöffnung 19' begrenzt wird, eine Länge L auf, die so groß ist, dass sich in der in Figur 6 gezeigten Stellung die Verkopplungselemente 27 unter völliger Freigabe der jeweiligen Koppelöffnung 19' seitlich neben dem Seitenwandabschnitt 22 befinden. Die Darstellung gemäß Figur 6 zeigt aber auch, dass die Länge VL des jeweiligen Verkopplungselements 27 kürzer sein kann als die Öffnungsbreite KB einer Koppelöffnung. Auch durch einen derartigen Aufbau lassen sich somit die gleichen erfindungsgemäßen Vorteile realisieren, wie sie anhand der vorausgegangenen Ausführungsbeispiele erläutert wurden.

Nachfolgend wird noch auf Figuren 7a und 7b Bezug genommen, in denen nochmals ein abgewandeltes Ausführungsbeispiel unter Verwendung von Keramik-Resonanz-Hohlraumfiltern dargestellt ist. Auf dem freien Ende der Innenleiter 4 ist dazu jeweils ein aus Keramik bestehendes Innenleiter-Endstück 4" auf den Innenleiter aufgesetzt, welches eine Hohlzylinderform aufweist oder aufweisen kann. Die Verstelleinrichtung 25 zur Einstellung unterschiedlicher Koppelbandbreiten entspricht aber ansonsten grundsätzlich dem Aufbau, wie er anhand von Figuren 1a und 1b erläutert wurde. Diese Keramik-Ausführung kann aber auch bei den anderen Ausführungsbeispielen entsprechend umgesetzt werden.

In diesem Fall weist der Außendurchmesser des aufgesetzten Innenleiterendstückes 4" (welches aus Keramik besteht oder Keramik umfasst) einen Außendurchmesser auf, der beispielsweise deutlich größer sein kann als der Außendurchmesser des sich darunter befindlichen eigentlichen Innenleiters 4. Mit anderen Worten kann das Innenleiterendstück 4" einen Außendurchmesser aufweisen, der um mehr als 10%, 20%, 30%, ...., 120%, 130%, 140% oder mehr als 150% größer ist als der Durchmesser des sich darunter befindlichen Innenleiters. Das Innenleiterendstück 4" ist in einer Axiallänge oder axial verlaufenden Höhe vorgesehen, welche vorzugsweise zwischen 10% und 50% der gesamten Höhe des Innenleiters 4 liegt, vorzugsweise 10% bis 30% der gesamten Höhe des Innenleiters ausmacht.

Anhand der Darstellung gemäß den Figuren 8a und 8b ist eine Darstellung eines Hochfrequenzfilters entsprechend den Figuren 1a und 1c wiedergegeben. Ergänzend zu dem Ausführungsbeispiel nach Figuren 3a und 3b ist bei der Variante gemäß Figuren 8a und 8b zusätzlich auch noch eine Einstelleinrichtung zur Einstellung und Veränderung der Resonanzfrequenz vorgesehen.

Diese Einstelleinrichtung 124 umfasst ebenfalls eine Verstelleinrichtung 125 mit einer Schubstange 125', an welcher quasi in dem jeweiligen Hohlraum 15 herabhängend ein Einstellelement 125' vorgesehen ist, beispielsweise ebenfalls aus dielektrischem Material oder aus Metall oder einer Kombination etc. bestehend. Durch Verstellung entsprechend der Pfeildarstellung 131 kann das betreffende Einstellelement 125' näher auf den Innenleiter 4 zu oder weiter von dem Innenleiter 4 wegbewegt werden, wodurch sich die Resonanzfrequenz einstellen lässt.

Es wird insoweit auf bekannte Lösungen verwiesen, bei welchen entsprechende Einstellelemente auch in den Zwischenraum zwischen der Stirnseite 4' des Innenleiters 4 und der Deckelunterseite eines Gehäusedeckels 7 unterschiedlich weit eingebracht, eingeschoben, verschwenkt etc. werden können oder nicht, um die Resonanzfrequenz unterschiedlich einzustellen.

Bei der Variante gemäß Figuren 8a und 8b sind dabei zwei Schubstangen, das heißt zwei Einstellmittel 125' vorgesehen, die parallel zueinander verlaufen und jeweils ein zugehöriges Einstellmittel 125' umfassen, welches in die Nähe des zugehörigen Innenleiters 4 bei dem jeweiligen Resonator 1 gebracht werden kann. Beide Einstell- oder Schubstangen 125' sind über eine entsprechende querverlaufende Verbindung oder einen Querträger 125" miteinander verbunden und somit einheitlich handhabbar, das heißt verstell- bzw. verschiebbar.

Somit kann bei diesen Ausführungsformen durch Betätigung der Einstelleinrichtung 24 mit der Verschiebeinrichtung 25 und der Schubstange 25' die Koppelbandbreite KKB und durch Verstellen der weiteren Einstelleinrichtung 124 die Resonanzfrequenz unterschiedlich eingestellt werden.

Anhand von Figur 9 ist beispielsweise als Ergänzung zu dem Ausführungsbeispiel nach Figur 5 (ohne Einschränkung hierauf) gezeigt, dass die beiden quer und insbesondere senkrecht zueinander ausgerichteten Einstelleinrichtungen 24a, 24b mit den zugehörigen Verschiebeeinrichtungen 25a, 25b beispielsweise in Form entsprechender Schubstangen und mittels einer Koppeleinrichtung 41 gemeinsam, das heißt synchron betreibbar sind. Dazu ist lediglich ein beispielsweise manuell oder motorisch antreibbares Antriebsrad 33, beispielsweise ein Zahnrad oder zahnradähnliches Antriebsrad 33 vorgesehen, welches durch eine in der Darstellung gemäß Figur 9 senkrecht zur Zeichenebene verlaufenden Rotationsachse, also parallel zur Axialrichtung der Innenleiter 4 und im Ausführungsbeispiel gemäß Figur 5 verdrehbar ist.

In unmittelbarer Nachbarschaft zu den entsprechenden Zähnen des Zahnrades 33 sind dann entsprechende mit den Zähnen des Zahnrades 33 in Eingriff bringbare Zähne oder zahnähnliche, das heißt beispielsweise zahnstangenähnliche Ausbildungen 35 an den beiden quer und insbesondere senkrecht zueinander verlaufenden Einstelleinrichtungen 24a, 24b ausgebildet oder befestigt. Im Falle einer Rotation des Zahnrades 33 beispielsweise im Uhrzeigersinn gemäß Pfeil 34 in Figur 9 wird dann die Einstelleinrichtung oder Schubstange 24a, 25a, 25'a mit den daran befestigten Verkoppelelementen 27 entsprechend der Pfeildarstellung 36 nach links und die dazu senkrechte Einstelleinrichtung 24b mit der Verschiebeeinrichtung 25b und der Schubstange 25'b entsprechend der Pfeildarstellung 38 verstellt. Bei umgekehrter Rotationsbewegung des Antriebsrades 33 können die beiden Verstelleinrichtungen 24a und 24b in umgekehrter Verstellrichtung entgegengesetzt den Pfeilen 36, 38 verstellt werden. Sollte ein Hochfrequenzfilter mehr als vier Einzelresonatoren umfassen, die in beispielsweise zwei oder mehreren Reihen angeordnet sind, so können mehrere derartige schubstangenähnliche Einstelleinrichtungen vorgesehen sein, die teilweise parallel und senkrecht zueinander verlaufen. All diese Einstelleinrichtungen und Schubstangen können dann über entsprechende Koppeleinrichtungen 41 verkoppelt sein, so dass alle Einstelleinrichtungen und Schubstangen beispielsweise durch Antrieb eines dieser bevorzugt zahnradähnlichen Koppelräder 33 gemeinsam und synchron verstellt werden können. Genauso kann auch nur eine der mehreren schubstangenähnlichen Einstelleinrichtungen 24 manuell oder motorisch verstellt werden, so dass über diese Koppeleinrichtungen 41 alle anderen damit gekoppelten Einstelleinrichtungen 24 insbesondere unter Verwendung der erläuterten Schubstangen 25' gemeinsam festgestellt werden.

Anhand von Figur 10a ist schematisch angedeutet, wie beispielsweise eine Koppelbandbreite zwischen den anhand von Figuren 1a und 3a gezeigten Extremstellungen durch entsprechende Betätigung der Verschiebeeinrichtung 25 verstellt werden kann. Dabei kann beispielsweise eine minimale (min) Koppelbandbreite von 10 MHz auf ungefähr 20 MHz (zum Beispiel als maximale (max) Bandbreite) geändert werden. Dies ist aber nur ein abstraktes Beispiel. Würde man die Verstelleinrichtung weiter in die gegenüberliegende Extremstellung verstellen (bei der beispielsweise das in Figur 1a vor der mittleren Trennwand 29 befindliche Verkopplungselement 27 bis in eine rechte Extremstellung benachbart zur rechten Seitenwand 8 verstellt ist), so würde man die Koppelbandbreite wiederum von dem maximalen Wert (max) von beispielsweise 20 MHz zu dem minimalen Wert min für die Koppelbandbreite KBB beispielsweise in der Größenordnung von 10 MHz verstellen. Dies zeigt auch, dass eine Verstellung nur zwischen dem minimalen und maximalen Wert ausreichend ist, da eine zusätzliche Verstellung über den Maximalwert für die Koppelbandbreite hinaus in die andere Extremstellung grundsätzlich nicht notwendig ist. Mit anderen Worten ist ein Verstellweg W zwischen der Lage gemäß Figur 1a und Figur 3a ausreichend.

Gleichzeitig würde auch die Resonanzfrequenz des jeweiligen Resonators verändert werden, nämlich von einer maximalen Frequenz F von beispielsweise 830 MHz zu einer minimalen Frequenz von beispielsweise 825 MHz. Würde man über die mittige Zentralstellung hinaus das Verkopplungselement 27 bis in eine gegenüberliegende Extremstellung verstellen (wie vorstehend erläutert), würde wiederum die maximale Resonanzfrequenz F von beispielsweise 830 MHz erreicht werden.

Durch die anhand von Figuren 8a und 8b zusätzlich erörterte Verstelleinrichtung 125 zur Einstellung der Resonanzfrequenz könnte insoweit diese Einstelleinrichtung 124, 125, 125' so verstellt werden, dass die Resonanzfrequenz auf andere Werte eingestellt werden kann. Dabei wäre es möglich, eine Kompensation derart vorzunehmen, dass sich die Resonanzfrequenz überhaupt nicht verändert, unabhängig von der Veränderung der Koppelbandbreite. Abweichend von der Darstellung gemäß Figur 10b könnte auch eine Überkompensation stattfinden, derart, dass beispielsweise bei Verstellung des Verkopplungselement 27 zur Erzielung einer maximalen Koppelbandbreite die entsprechende Resonanzfrequenz sogar höher liegt, also größer geworden ist. Beschränkungen bestehen insoweit ebenfalls nicht.

Durch die erläuterten Ausführungsbeispiele ist verdeutlicht, dass ein Hochfrequenzfilter realisiert werden kann, welches mit einfachen Mitteln eine Veränderung der Bandbreite erlaubt. Dabei kann gleichzeitig auch eine Einstelleinrichtung zur Einstellung der Frequenz und insbesondere Resonanzfrequenz vorgesehen sein, wie insbesondere anhand der Figuren 8a und 8b erläutert wurde. Der Gesamtaufbau ist dabei höchst kompakt. Die Lösung erlaubt dabei auch ein sehr flexibles Filterkonzept, da die einzelnen HF-Resonatoren, das heißt die koaxialen HF-Resonatoren 1 in beliebiger Anordnung aufeinander folgend angeordnet werden können, zum Beispiel in einer, in zwei oder in mehreren Reihen. Der Übertragungsweg 17 kann dabei auf beliebigen Wegen erfolgen, auch mäanderförmig von einem zum nächsten Einzelresonator. Beschränkungen bestehen insoweit nicht.

Dabei ist im Rahmen der Erfindung auch nicht ausgeschlossen, dass Überkopplungen zwischen elektrisch nicht benachbarten Resonatoren (bezogen auf den Übertragungsweg 17) realisiert werden können, wie ebenfalls anhand von Figur 5 erläutert wurde.

Beispielsweise abweichend von dem Ausführungsbeispiel gemäß Figuren 3a und 3b können dabei die Zwischenwände 29 (die zwei in einer Reihe R1 oder R2 benachbart zueinander liegenden Einzelresonatoren trennen) auch so weit in Richtung eines in einer dazu parallelen zweiten Reihe R2 sitzenden Resonators vorragen, dass die erwähnten Trennwände 29 quasi in einer Teillänge in den Hohlraum 15 des in einer parallelen Reihe sitzenden Resonators hineinragen. Bei stirnseitiger Betrachtung würden sich dann die einzelnen in Anbaurichtung oder in Richtung der Reihen R1 oder R2 beabstandet angeordneten Zwischenwände 29 quasi überlappen, das heißt an ihren frei endenden Bereichen überlappen.

## Patentansprüche

1. Hochfrequenzfilter in koaxialer Bauweise mit folgenden Merkmalen:
- mit einem Außenleitergehäuse mit einem Gehäuseboden (5) und einer Gehäusewand (8),
- in dem Außenleitergehäuse (2) sind mehrere Resonatoren (1; 1a, 1b, 1c, 1d) ausgebildet,
- die Resonatoren (1; 1a, 1b, 1c, 1d) umfassen jeweils einen mit dem Gehäuseboden (5) elektrisch verkoppelten Innenleiter (4), der in einem zugehörigen Resonator-Hohlraum (15) im Außenleitergehäuse (2) vorgesehen ist, der durch Gehäuse- oder Seitenwände (8) begrenzt ist,
- durch den Hochfrequenzfilter verläuft ein Übertragungsweg (17), wozu jeweils zwei benachbarte Resonatoren (1) über wenigstens eine Koppelöffnung (19') miteinander verbunden sind,
- es ist eine Einstell- oder Verschiebeeinrichtung (24, 25) zur Veränderung der Koppelbandbreite vorgesehen,
- die Einstell- oder Verschiebeeinrichtung (24, 25) umfasst zumindest ein Einstellmittel (25'), an welchem zumindest ein Verkopplungselement (27) befestigt ist,
- das Verkopplungselement (27) ist einer der zumindest einen Koppelöffnung (19') zugeordnet, die in dem Übertragungsweg (17) liegt,
- das Verkopplungselement (27) ist plättchenförmig gestaltet, wobei eine Ebene des Verkopplungselementes (27) parallel oder zumindest näherungsweise parallel zu der zugehörigen Koppelöffnung (19') verläuft, und
- das Verkopplungselement (27) ist bezogen auf diese zugeordnete Koppelöffnung (19') so im Resonator (1; 1a, 1b, 1c, 1d) angeordnet, dass durch Verstellung der Einstell- oder Verschiebeeinrichtung (24, 25) das Einstellmittel (25') und damit das Verkopplungselement (27) zwischen zwei Extremstellungen verstellbar ist, in welchen das Verkopplungselement (27) ganz oder teilweise in die auf dem Übertragungsweg (17) liegende Koppelöffnung (19') hinein oder ganz oder teilweise aus dieser Koppelöffnung (19') heraus oder von dieser Koppelöffnung (19') weg verstellt oder positioniert ist,
die Verstellung der Einstell- oder Verchiebeeinrichtung (24, 25) des Einstellmittels (25') und damit des Verkopplungselementes (27) verläuft entlang einer Richtung, die parallel zur Ebene des Verkopplungselementes (27) ist, **gekennzeichnet durch** die folgenden weiteren Merkmale:
- das zumindest eine Verkopplungselement (27) ist berührungsfrei zu den Seitenwänden (8) und den Trennwänden (29) angeordnet,
- die Richtung der Verstellung der Einstell- oder Verschiebeeinrichtung (24, 25) des Einstellmittels (25') und damit des Verkopplungselementes (27) ist senkrecht zur Längsrichtung des Innenleiters (15).

2. Hochfrequenzfilter nach Anspruch 1, **gekennzeichnet durch** die folgenden weiteren Merkmale:
- es sind mehrere Resonatoren (1) in zumindest zwei parallel zueinander verlaufenden Reihen (R1, R2) angeordnet,
- die Resonatoren (1) in der einen Reihe (R2) liegen gegenüber der Resonatoren (1) in der anderen Reihe (R1) versetzt zueinander, und
- die Resonatoren (1) in der einen Reihe (R1) liegen dabei zu den Resonatoren (2) in der anderen Reihe derart versetzt, dass ein Abschnitt des Übertragungswegs (17) **durch** die zwischen den Resonatoren (1) der ersten und zweiten Reihe (R1, R2) vorgesehenen Koppelöffnungen (19') gebildet ist, der zick-zack-förmig oder mäanderförmig ausgestaltet ist.

3. Hochfrequenzfilter nach Anspruch 2, **dadurch gekennzeichnet, dass** die Resonatoren (1) in der einen Reihe (2) gegenüber den Resonatoren (1) in der anderen Reihe (R1) um einen halben Abstand (A) versetzt zueinander liegend angeordnet sind, wobei der Abstand (A) der Abstand zwischen den Zentren zweier benachbarter Innenleiter (4) ist, die in einer Reihe (R1, R2) benachbart zueinander angeordnet sind.

4. Hochfrequenzfilter nach Anspruch 1 oder 2, **dadurch gekennzeichnet, dass** sich in der einen Extremstellung des Verkopplungselementes (27), in welcher das Verkopplungselement (27) ganz oder teilweise aus der Koppelöffnung (19') heraus verstellt ist, das Verkopplungselement (27) im Resonator-Hohlraum (15) seitlich zu einer der Gehäuse- oder Seitenwände (8) oder seitlich zu einem Gehäusewandabschnitt (21) oder seitlich zu einer der Begrenzungsflächen (29') einer Trennwand (29) zwischen zwei Resonatoren (1; 1a, 1c; 1a, 1b; 1b, 1c; 1c, 1d; 1a, 1d) befindet.

5. Hochfrequenzfilter nach einem der Ansprüche 1 bis 4, **dadurch gekennzeichnet, dass** die Einstelleinrichtung (24) aus einer Verschiebeeinrichtung (25) besteht, die eine Schubstange (25') umfasst, an welcher zumindest ein Verkopplungselement (27) befestigt ist.

6. Hochfrequenzfilter nach Anspruch 5, **dadurch gekennzeichnet, dass** in Längsrichtung der Schubstange (25') versetzt zueinander liegend mehrere Verkopplungselemente (27) so vorgesehen sind, dass die mehreren Verkopplungselemente (27) gleichzeitig in die ihnen zugeordneten Koppelöffnungen (19') hinein oder davon heraus verstellbar sind.

7. Hochfrequenzfilter nach Anspruch 6, **dadurch gekennzeichnet, dass** die Verkopplungselemente (27) in Seitenansicht eine n-polygonale Form aufweisen, insbesondere rechteckförmig sind oder der Rechteckform angenähert sind.

8. Hochfrequenzfilter nach einem der Ansprüche 1 bis 7, **dadurch gekennzeichnet, dass** die Einstelleinrichtung (24) vorzugsweise in Form einer Schubstange (25') oberhalb des Innenleiterendes (4') angeordnet ist und das oder die Verkopplungselemente (27) daran in einer hängenden Ausrichtung befestigt sind.

9. Hochfrequenzfilter nach einem der Ansprüche 1 bis 8, **dadurch gekennzeichnet, dass** das oder die Verkopplungselemente (27) aus Metall oder aus einem dielektrischen Material bestehen oder Metall oder ein dielektrisches Material umfassen.

10. Hochfrequenzfilter nach einem der Ansprüche 1 bis 9, **dadurch gekennzeichnet, dass** das oder die Verkopplungselemente (27) eine Länge (VL) in Verstellrichtung und eine quer dazu verlaufende Höhe (VH) aufweisen, die kleiner ist als die Breite (KB) und/oder die Höhe (KH) der zumindest einen zugeordneten Koppelöffnung (19').

11. Hochfrequenzfilter nach einem der Ansprüche 1 bis 9, **dadurch gekennzeichnet, dass** das oder die Verkopplungselemente (27) eine Länge (VL) in Verstellrichtung aufweisen, die größer oder gleich ist der Breite (KB) der zumindest einen zugeordneten Koppelöffnung (19') und/oder dass das oder die Verkopplungselemente (27) eine quer zur Länge (VL) verlaufende Höhe (VH) aufweisen, die größer oder gleich ist als die Höhe (KH) der zumindest einen zugeordneten Koppelöffnung (19').

12. Hochfrequenzfilter nach einem der Ansprüche 1 bis 9, **dadurch gekennzeichnet, dass** die Länge (VL) des Verkopplungselementes (27) Werte aufweist, die größer als 10%, 15%, 20%, 25%, 30%, 35%, 40%, 45%, 50%, 55%, 60%, 65%, 70%, 75% der Breite (KB) der zumindest einen Koppelöffnung (19') und/oder kleiner als 80%, 75%, 70%, 65%, 60%, 55%, 50%, 45%, 40%, 35%, 30%, 25%, 20%, 15% der Breite (KB) der zumindest einen Koppelöffnung (19') sind.

13. Hochfrequenzfilter nach einem der Ansprüche 1 bis 12, **dadurch gekennzeichnet, dass** die Höhe (VH) des Verkopplungselementes (27) und/oder die Höhe (KH) der Koppelöffnung (19') einen Wert aufweist, der größer ist als 5%, insbesondere größer ist als 10%, 15%, 20%, 25%, 30%, 35%, 40%, 45%, 50%, 55%, 60%, 65%, 70%, 75%, 80%, 85% und insbesondere größer ist als 90% der Kammerhöhe (KH) eines Resonators (1).

14. Hochfrequenzfilter nach einem der Ansprüche 1 bis 13, **dadurch gekennzeichnet, dass** die Höhe (VH) des Verkopplungselementes (27) und/oder die Höhe (KH) der Koppelöffnung (19') einen Wert aufweist, der kleiner ist als 95%, insbesondere kleiner ist als 90%, 85%, 80%, 75%, 70%, 65%, 60%, 55%, 50%, 45%, 40%, 35%, 30%, 25%, 20%, 15% oder insbesondere kleiner ist als 10% bezogen auf die Kammerhöhe (KH) eines Resonators (1).

15. Hochfrequenzfilter nach einem der Ansprüche 1 bis 14, **dadurch gekennzeichnet, dass** mehrere Einstelleinrichtungen (24) vorzugsweise unter Verwendung von Schubstangen (25') vorgesehen sind, die parallel und/ oder senkrecht zueinander verlaufend ausgerichtet sind.

16. Hochfrequenzfilter nach einem der Ansprüche 1 bis 15, **dadurch gekennzeichnet, dass** mehrere parallel zueinander verlaufende Schubstangen (25') vorgesehen sind, die gemeinsam betätigbar und dazu miteinander verbunden sind, vorzugsweise über eine oder mehrere Querverbindungen (25") .

17. Hochfrequenzfilter nach Anspruch 16 wenn abhängig von Anspruch 2, **dadurch gekennzeichnet, dass** die Schubstange (25') am Übergangsbereich der Resonatoren (1) der ersten Reihe (R1) zu den Resonatoren (1) der zweiten Reihe (R2) verlaufend angeordnet und längsverschieblich ist.

18. Hochfrequenzfilter nach einem der Ansprüche 1 bis 17, **dadurch gekennzeichnet, dass** die Resonatoren keramische Innenleiter (4) oder keramische Innenleiterabschnitte (4") umfassen.

19. Hochfrequenzfilter nach einem der Ansprüche 1 bis 18, **dadurch gekennzeichnet, dass** zumindest zwei quer und insbesondere senkrecht zueinander ausgerichtete Einstelleinrichtungen (24a, 24b) und/oder Schubstangen (25'; 25'a, 25'b) vorgesehen sind, die über eine oder mehrere Koppeleinrichtungen (41) derart gekoppelt sind, dass die entsprechenden Einstelleinrichtungen (24; 24a, 24b) und/oder die Schubstangen (25'; 25'a, 25'b) gemeinsam und/oder synchron bewegbar sind.

20. Hochfrequenzfilter nach Anspruch 19, **dadurch gekennzeichnet, dass** die Koppeleinrichtung (41) zumindest ein Antriebsrad (33) vorzugsweise in Form eines Zahnrades umfasst, welches mit zahnradähnlichen Eingriffselementen (35) in Eingriff steht, die an den zugehörigen Einstelleinrichtungen (24; 24a, 24b) und/oder den Schubstangen (25'; 25'a, 25'b) ausgebildet sind.

21. Hochfrequenzfilter nach einem der Ansprüche 1 bis 20, **dadurch gekennzeichnet, dass** neben der Einstelleinrichtung (24) zur Verstellung der Koppelbandbreite eine Einstelleinrichtung (124) vorzugsweise in Form einer Verschiebeeinrichtung (125), insbesondere unter Verwendung einer Schubstange (125') zur unterschiedlichen Einstellungen der Frequenz eines Resonators (1) vorgesehen ist.

## Claims

1. Radio frequency filter with a coaxial design, having the following features:
- comprising an outer conductor housing having a housing base (5) and a housing wall (8),
- a plurality of resonators (1; 1a, 1b, 1c, 1d) are formed in the outer conductor housing (2),
- the resonators (1; 1a, 1b, 1c, 1d) each comprise an inner conductor (4) which is electrically coupled to the housing base (5) and is provided in an associated resonator cavity (15) in the outer conductor housing (2), which cavity is delimited by housing or side walls (8),
- a transmission path (17) extends through the radio frequency filter, for which purpose in each case two adjacent resonators (1) are interconnected via at least one coupling opening (19'),
- an adjusting or shifting device (24, 25) is provided for changing the coupling bandwidth,
- the adjusting or shifting device (24, 25) comprises at least one adjusting means (25') to which at least one coupling element (27) is attached,
- the coupling element (27) is associated with one of the at least one coupling opening (19') located in the transmission path (17),
- the coupling element (27) is planar, with a plane of the coupling element (27) extending in parallel with or at least approximately in parallel with the associated coupling opening (19'), and
- the coupling element (27) is arranged in the resonator (1; 1a, 1b, 1c, 1d), in relation to this associated coupling opening (19'), such that by adjusting the adjusting or shifting device (24, 25) the adjusting means (25') and thus the coupling element (27) can be adjusted between two extreme positions in which the coupling element (27) is adjusted or positioned wholly or partially into the coupling opening (19') located on the transmission path (17) or wholly or partially out of this coupling opening (19') or away from this coupling opening (19'),
- the adjustment of the adjusting or shifting device (24, 25) of the adjusting means (25') and thus of the coupling element (27) extending in a direction parallel to the plane of the coupling element (27),
**characterised by** the following additional features:
- the at least one coupling element (27) is arranged without contact with the side walls (8) and the partition walls (29),
- the direction of adjustment of the adjusting or shifting device (24, 25) of the adjusting means (25') and thus of the coupling element (27) is perpendicular to the longitudinal direction of the inner conductor (15).

2. Radio frequency filter according to claim 1, **characterised by** the following additional features:
- there is a plurality of resonators (1) arranged in at least two parallel rows (R1, R2),
- the resonators (1) in one row (R2) are offset relative to the resonators (1) in the other row (R1), and
- the resonators (1) in one row (R1) are offset relative the resonators (2) in the other row in such a way that a portion of the transmission path (17) is formed by the coupling openings (19') provided between the resonators (1) for the first and second row (R1, R2), which portion has a zigzag or meandering shape.

3. Radio frequency filter according to claim 2, **characterised in that** the resonators (1) in one row (2) are offset relative to the resonators (1) in the other row (R1) by half a distance (A), the distance being (A) being the distance between the centres of two adjacent inner conductors (4) which are arranged adjacent to one another in a row (R1, R2).

4. Radio frequency filter according to either claim 1 or claim 2, **characterised in that,** in one extreme position of the coupling element (27) in which the coupling element (27) is wholly or partially adjusted out of the coupling opening (19'), the coupling element (27) is located in the resonator cavity (15) laterally with respect to one of the housing or side walls (8) or laterally with respect to a housing wall portion (21) or laterally with respect to one of the boundary surfaces (29') of a partition wall (29) between two resonators (1; 1a, 1c; 1a, 1b; 1b, 1c; 1c, 1d; 1a, 1d).

5. Radio frequency filter according to any of claims 1 to 4, **characterised in that** the adjusting device (24) consists of a shifting device (25) which comprises a push rod (25') to which at least one coupling element (27) is attached.

6. Radio frequency filter according to claim 5, **characterised in that** a plurality of coupling elements (27) are provided so as to be offset from one another in the longitudinal direction of the push rod (25') such that the plurality of coupling elements (27) can simultaneously be adjusted into or out of the coupling openings (19') associated therewith.

7. Radio frequency filter according to claim 6, **characterised in that** the coupling elements (27) have an n-polygonal shape in side view, in particular are rectangular or approximate the rectangular shape.

8. Radio frequency filter according to any of claims 1 to 7, **characterised in that** the adjusting device (24), preferably in the form of a push rod (25'), is arranged above the inner conductor end (4'), and the coupling element or elements (27) are attached thereto in a suspended orientation.

9. Radio frequency filter according to any of claims 1 to 8, **characterised in that** the coupling element or elements (27) consist of metal or a dielectric material or comprise metal or a dielectric material.

10. Radio frequency filter according to any of claims 1 to 9, **characterised in that** the coupling element or elements (27) have a length (VL) in the adjustment direction and a height (VH) extending transversely thereto which is smaller than the width (KB) and/or the height (KH) of the at least one associated coupling opening (19').

11. Radio frequency filter according to any of claims 1 to 9, **characterised in that** the coupling element or elements (27) have a length (VL) in the adjustment direction which is greater than or equal to the width (KB) of the at least one associated coupling opening (19') and/or in that the coupling element or elements (27) have a height (VH) extending transversely to the length (VL) which is greater than or equal to the height (KH) of the at least one associated coupling opening (19').

12. Radio frequency filter according to any of claims 1 to 9, **characterised in that** the length (VL) of the coupling element (27) has values which are greater than 10%, 15%, 20%, 25%, 30%, 35%, 40%, 45%, 50%, 55%, 60%, 65%, 70%, 75% of the width (KB) of the at least one coupling opening (19') and/or smaller than 80%, 75%, 70%, 65%, 60%, 55%, 50%, 45%, 40%, 35%, 30%, 25%, 20%, 15% of the width (KB) of the at least one coupling opening (19').

13. Radio frequency filter according to any of claims 1 to 12, **characterised in that** the height (VH) of the coupling element (27) and/or the height (KH) of the coupling opening (19') has a value which is greater than 5%, in particular greater than 10%, 15%, 20%, 25%, 30%, 35%, 40%, 45%, 50%, 55%, 60%, 65%, 70%, 75%, 80%, 85% and in particular greater than 90% of the chamber height (KH) of a resonator (1).

14. Radio frequency filter according to any of claims 1 to 13, **characterised in that** the height (VH) of the coupling element (27) and/or the height (KH) of the coupling opening (19') has a value which is smaller than 95%, in particular smaller than 90%, 85%, 80%, 75%, 70%, 65%, 60%, 55%, 50%, 45%, 40%, 35%, 30%, 25%, 20%, 15% or in particular smaller than 10% based on the chamber height (KH) of a resonator (1).

15. Radio frequency filter according to any of claims 1 to 14, **characterised in that** a plurality of adjusting devices (24) are provided, preferably using push rods (25') which are oriented so as to extend in parallel with and/or perpendicularly to one another.

16. Radio frequency filter according to any of claims 1 to 15, **characterised in that** a plurality of push rods (25') extending in parallel with one another are provided which can be operated together and are interconnected for this purpose, preferably via one or more cross-connections (25").

17. Radio frequency filter according to claim 16 when dependent on claim 2, **characterised in that** the push rod (25') is arranged so as to extend at the transition region of the resonators (1) of the first row (R1) to the resonators (1) of the second row (R2) and is longitudinally shiftable.

18. Radio frequency filter according to any of claims 1 to 17, **characterised in that** the resonators comprise ceramic inner conductors (4) or ceramic inner conductor portions (4").

19. Radio frequency filter according to any of claims 1 to 18, **characterised in that** at least two transversely and in particular mutually perpendicularly oriented adjusting devices (24a, 24b) and/or push rods (25'; 25'a, 25'b) are provided which are coupled via one or more coupling devices (41) in such a way that the corresponding adjusting devices (24; 24a, 24b) and/or the push rods (25'; 25'a, 25'b) can be moved together and/or synchronously.

20. Radio frequency filter according to claim 19, **characterised in that** the coupling device (41) comprises at least one drive wheel (33), preferably in the form of a gear wheel, which meshes with gear-wheel-like engagement elements (35) which are formed on the associated adjusting devices (24; 24a, 24b) and/or the push rods (25'; 25'a, 25'b).

21. Radio frequency filter according to any of claims 1 to 20, **characterised in that,** in addition to the adjusting device (24) for adjusting the coupling bandwidth, an adjusting device (124), preferably in the form of a shifting device (125), in particular using a push rod (125'), is provided for different adjustments of the frequency of a resonator (1).

## Revendications

1. Filtre haute fréquence à structure coaxiale présentant les caractéristiques suivantes :
- il comporte un boîtier de conducteur extérieur présentant un fond de boîtier (5) et une paroi de boîtier (8),
- plusieurs résonateurs (1 ; 1a, 1b, 1c, 1d) sont formés dans le boîtier de conducteur extérieur (2),
- les résonateurs (1; 1a, 1b, 1c, 1d) comprennent chacun un conducteur intérieur (4) couplé électriquement avec le fond de boîtier (5) et prévu dans une cavité de résonateur (15) connexe du boîtier de conducteur extérieur (2), délimitée par des parois de boîtier ou parois latérales (8),
- une voie de transmission (17) parcourt le filtre haute fréquence, ce pour quoi deux résonateurs (1) voisins sont respectivement reliés par le biais d'une ou plusieurs ouvertures de couplage (19'),
- il est prévu un dispositif de réglage ou de translation (24, 25) permettant de modifier la largeur de bande de couplage,
- le dispositif de réglage ou de translation (24, 25) comprend au moins un moyen de réglage (25') auquel est fixé au moins un élément de couplage (27),
- l'élément de couplage (27) est associé à une ouverture parmi la ou les ouvertures de couplage (19') se trouvant dans la voie de transmission (17),
- l'élément de couplage (27) est en forme de plaquette, un plan de l'élément de couplage (27) étant parallèle ou au moins approximativement parallèle à l'ouverture de couplage (19') connexe, et
- l'élément de couplage (27) est disposé dans le résonateur (1 ; 1a, 1b, 1c, 1d), par rapport à cette ouverture de couplage (19') associée, de telle façon que le décalage du dispositif de réglage ou de translation (24, 25) entraîne un décalage du moyen de réglage (25') et donc de l'élément de couplage (27) entre deux positions extrêmes dans lesquelles l'élément de couplage (27) est introduit totalement ou partiellement dans l'ouverture de couplage (19') située sur la voie de transmission (17) ou est sorti totalement ou partiellement de ladite ouverture de couplage (19') ou est décalé ou positionné à l'écart de ladite ouverture de couplage (19'),
- le décalage du dispositif de réglage ou de translation (24, 25) du moyen de réglage (25') et donc de l'élément de couplage (27) se produit dans un sens qui est parallèle au plan de l'élément de couplage (27),
**caractérisé par** les autres caractéristiques suivantes :
- l'au moins un élément de couplage (27) est disposé sans contact par rapport aux parois latérales (8) et aux parois de séparation (29),
- le sens du décalage du dispositif de réglage ou de translation (24, 25) du moyen de réglage (25') et donc de l'élément de couplage (27) est perpendiculaire au sens longitudinal du conducteur intérieur (15) .

2. Filtre haute fréquence selon la revendication 1, **caractérisé par** les autres caractéristiques suivantes :
- plusieurs résonateurs (1) sont disposés en au moins deux rangées (R1, R2) parallèles,
- les résonateurs (1) d'une rangée (R2) sont en décalages vis-à-vis des résonateurs (1) de l'autre rangée (R1), et
- les résonateurs (1) d'une rangée (R1) sont décalés par rapport aux résonateurs (2) de l'autre rangée de telle manière qu'un tronçon de la voie de transmission (17) est formé à travers les ouvertures de couplage (19') prévues entre les résonateurs (1) des première et deuxième rangées (R1, R2) et est conçu en zigzag ou avec des méandres.

3. Filtre haute fréquence selon la revendication 2, **caractérisé en ce que** les résonateurs (1) d'une rangée (2) sont disposés vis-à-vis des résonateurs (1) de l'autre rangée (R1) avec un décalage d'un demi-écart (A) les uns des autres, ledit écart (A) consistant en l'écart séparant les centres de deux conducteurs intérieurs (4) voisins disposés l'un à côté de l'autre au sein d'une rangée (R1, R2).

4. Filtre haute fréquence selon la revendication 1 ou 2, **caractérisé en ce que,** dans l'une des positions extrêmes de l'élément de couplage (27) dans laquelle ledit élément de couplage (27) est totalement ou partiellement sorti de l'ouverture de couplage (19'), l'élément de couplage (27) se trouve dans la cavité de résonateur (15) latéralement par rapport à l'une des parois de boîtier ou parois latérales (8) ou latéralement par rapport à une section de paroi de boîtier (21) ou latéralement par rapport à l'une des surfaces de délimitation (29') d'une paroi de séparation (29) entre deux résonateurs (1 ; 1a, 1c ; 1a, 1b ; 1b, 1c ; 1c, 1d ; 1a, 1d).

5. Filtre haute fréquence selon l'une des revendications 1 à 4, **caractérisé en ce que** le dispositif de réglage (24) consiste en un dispositif de translation (25) comprenant une tige poussoir (25') à laquelle est fixé au moins un élément de couplage (27).

6. Filtre haute fréquence selon la revendication 5, **caractérisé en ce que** plusieurs éléments de couplage (27) sont prévus dans le sens longitudinal de la tige poussoir (25') en étant mutuellement décalés de telle manière que lesdits plusieurs éléments de couplage (27) rentrent et sortent simultanément de leurs ouvertures de couplage (19') associées.

7. Filtre haute fréquence selon la revendication 6, **caractérisé en ce que** les éléments de couplage (27) présentent, vus de côté, une forme polygonale à n côtés, en étant notamment rectangulaires ou approximativement rectangulaires.

8. Filtre haute fréquence selon l'une des revendications 1 à 7, **caractérisé en ce que** le dispositif de réglage (24) est de préférence disposé sous la forme d'une tige poussoir (25') au-dessus de l'extrémité (4') du conducteur intérieur, et le ou les éléments de couplage (27) y sont fixés selon une orientation suspendue.

9. Filtre haute fréquence selon l'une des revendications 1 à 8, **caractérisé en ce que** le ou les éléments de couplage (27) se composent de métal ou d'un matériau diélectrique ou bien renferment du métal ou un matériau diélectrique.

10. Filtre haute fréquence selon l'une des revendications 1 à 9, **caractérisé en ce que** le ou les éléments de couplage (27) présentent une longueur (VL) dans le sens du décalage et une hauteur (VH) transversale à cette dernière qui est inférieure à la largeur (KB) et/ou à la hauteur (KH) de l'au moins une ouverture de couplage (19') associée.

11. Filtre haute fréquence selon l'une des revendications 1 à 9, **caractérisé en ce que** le ou les éléments de couplage (27) présentent une longueur (VL) dans le sens du décalage qui est supérieure ou égale à la largeur (KB) de l'au moins une ouverture de couplage (19') associée et/ou **en ce que** le ou les éléments de couplage (27) présentent une hauteur (VH) transversale à la longueur (VL) qui est supérieure ou égale à la hauteur (KH) de l'au moins une ouverture de couplage (19') associée.

12. Filtre haute fréquence selon l'une des revendications 1 à 9, **caractérisé en ce que** la longueur (VL) de l'élément de couplage (27) présente des valeurs qui sont supérieures à 10 %, 15 %, 20 %, 25 %, 30 %, 35 %, 40 %, 45 %, 50 %, 55 %, 60 %, 65 %, 70 %, 75 % de la largeur (KB) de l'au moins une ouverture de couplage (19') et/ou inférieures à 80 %, 75 %, 70 %, 65 %, 60 %, 55 %, 50 %, 45 %, 40 %, 35 %, 30 %, 25 %, 20 %, 15 % de la largeur (KB) de l'au moins une ouverture de couplage (19').

13. Filtre haute fréquence selon l'une des revendications 1 à 12, **caractérisé en ce que** la hauteur (VH) de l'élément de couplage (27) et/ou la hauteur (KH) de l'ouverture de couplage (19') présentent une valeur qui est supérieure à 5 %, notamment supérieure à 10 %, 15 %, 20 %, 25 %, 30 %, 35 %, 40 %, 45 %, 50 %, 55 %, 60 %, 65 %, 70 %, 75 %, 80 %, 85 % et notamment supérieure à 90 % de la hauteur de chambre (KH) d'un résonateur (1).

14. Filtre haute fréquence selon l'une des revendications 1 à 13, **caractérisé en ce que** la hauteur (VH) de l'élément de couplage (27) et/ou la hauteur (KH) de l'ouverture de couplage (19') présentent une valeur qui est inférieure à 95 %, notamment inférieure à 90 %, 85 %, 80 %, 75 %, 70 %, 65 %, 60 %, 55 %, 50 %, 45 %, 40 %, 35 %, 30 %, 25 %, 20 %, 15 % ou notamment inférieure à 10 % par rapport à la hauteur de chambre (KH) d'un résonateur (1).

15. Filtre haute fréquence selon l'une des revendications 1 à 14, **caractérisé en ce qu'il** est prévu plusieurs dispositifs de réglage (24), faisant de préférence appel à des tiges poussoirs (25'), lesquels sont orientés parallèles et/ou perpendiculaires entre eux.

16. Filtre haute fréquence selon l'une des revendications 1 à 15, **caractérisé en ce qu**'il est prévu plusieurs tiges poussoirs (25') parallèles entre elles, lesquelles sont actionnables en commun et, à cet effet, sont reliées entre elles, de préférence par le biais d'une ou plusieurs liaisons transversales (25").

17. Filtre haute fréquence selon la revendication 16, dans la mesure où elle dépend de la revendication 2, **caractérisé en ce que** la tige poussoir (25') est disposée en s'étendant dans la zone de transition des résonateurs (1) de la première rangée (R1) aux résonateurs (1) de la deuxième rangée (R2) en pouvant subir une translation longitudinale.

18. Filtre haute fréquence selon l'une des revendications 1 à 17, **caractérisé en ce que** les résonateurs comprennent des conducteurs intérieurs (4) céramiques ou des tronçons de conducteurs intérieurs (4") céramiques.

19. Filtre haute fréquence selon l'une des revendications 1 à 18, **caractérisé en ce qu**'il est prévu au moins deux dispositifs de réglage (24a, 24b) et/ou tiges poussoirs (25' ; 25'a, 25'b) mutuellement transversaux/transversales et notamment perpendiculaires et qui sont couplé(e)s par le biais d'un ou plusieurs dispositifs de couplage (41) de telle façon que lesdits dispositifs de réglage (24 ; 24a, 24b) et/ou lesdites tiges poussoirs (25' ; 25'a, 25'b) sont déplaçables en commun et/ou en synchronie.

20. Filtre haute fréquence selon la revendication 19, **caractérisé en ce que** le dispositif de couplage (41) comprend au moins une roue d'entraînement (33) de préférence sous la forme d'une roue dentée qui s'engrène avec des éléments d'engrènement (35) similaires à des dents, formés sur les dispositifs de réglage (24 ; 24a, 24b) et/ou tiges poussoirs (25' ; 25'a, 25'b) connexes.

21. Filtre haute fréquence selon l'une des revendications 1 à 20, **caractérisé en ce qu**'il est prévu, outre le dispositif de réglage (24) servant à faire varier la largeur de bande de couplage, un dispositif de réglage (124) de préférence sous la forme d'un dispositif de translation (125), notamment faisant appel à une tige poussoir (125'), pour régler de manière différenciée la fréquence d'un résonateur (1).
